# EUROPÄISCHE PATENTANMELDUNG

(11) **EP 0 317 550 A1**
(43) Veröffentlichungstag der Anmeldung: **24.05.1989**
(21) Anmeldenummer: 89100134.9
(22) Anmeldetag: 16.03.1987
(51) Int. Cl.: E04F 13/08, E03C 1/328

(54) **Montagerahmen zur Verkleidung von als Vorwandinstallation angebrachten Rohrsträngen oder Versorgungsleitungen**

(30) Priorität: 19.04.1986 DE 3613341
(62) Teilanmeldung aus: 87103798.2
(71) Anmelder: Firma Römpler-Burda GmbH, D-4000 Düsseldorf-Heerdt (DE)
(72) Erfinder: Burda, Herbert, D-4000 Düsseldorf 11 (DE)
(74) Vertreter: Sroka, Peter-Christian, Dipl.-Ing.

(57) **Zusammenfassung**

Montagerahmen zur Verkleidung von als Vorwandinstallation angebrachten Rohrsträngen oder Versorgungsleitungen, gekennzeichnet durch ein Seitenteil (10), das aus zwei vertikal angeordneten Profilelementen (10.1,10.2) aufgebaut ist, von denen eines (10.2) an der Wand (W) befestigbar ist und die an zwei senkrecht zur Wand (W) und parallel zueinander stehenden Schenkeln (10.3,10.4) über durch Langlöcher geführte Schraubenverbindungen (10.5) miteinander verbunden sind.

## Beschreibung

Die Erfindung betrifft einen Montagerahmen zur Verkleidung von als Vorwandinstallation angebrachten Rohrsträngen oder Versorgungsleitungen. Es handelt sich dabei um einen Montagerahmen als Zusatzelement für einen sanitären Montagerahmen, wie er in der EP-A 0 243 642 beschrieben ist, und der zum Befestigen und Anschließen von WC-Körpern, Waschbecken Bidets, Badewannen und dergleichen dient. Der zusätzliche Montagerahmen gemäß der vorliegenden Teilungsanmeldung soll dann verwendbar sein, wenn sich eine Wandverkleidung eines oder mehrerer Montagerahmen, an denen die oben beschriebenen WC-Körper, Waschbecken oder dergleichen befestigt sind, über ein längeres Wandstück entweder zwischen zwei Montagerahmen oder im Anschluß an diese Montagerahmen erstrecken soll, oder wenn unter Umständen über die gesamte Wandhöhe vertikal oder schräg verlaufende, als Vorwandinstallation angebrachte Rohrstränge oder Versorgungsleitungen verkleidet werden sollen. Der erfindungsgemäße zusätzliche Montagerahmen ist gekennzeichnet durch ein Seitenteil, das aus zwei vertikal angeordneten Profilelementen aufgebaut ist, von denen eins an der band befestigbar ist, während die an zwei senkrecht zur Wand und parallel zueinander stehenden Schenkel über durch Langlöcher geführte Schraubverbindungen miteinander verbunden sind. Eine abgewandelte bevorzugte Ausführungsform ergibt sich aus dem Patentanspruch 2.

In den Zeichnungen zeigt:
Fig. 1 in schematischer, parallelperspektivischer Darstellung einen Montagerahmen für ein Waschbecken;
Fig. 2 den Montagerahmen nach Fig. 1 in einer Aufsicht;
Fig. 3 u. Fig. 4 in vergrößerter Darstellung einen Schnitt durch die Wandbefestigungsvorrichtung des Montagerahmens nach Fig. 1;
Fig. 5 in vergrößerter Darstellung einen Schnitt durch einen Teil der Bodenabstützvorrichtung des Montagerahmens nach Fig. 1;
Fig. 6 in einer Darstellung analog Fig. 1 einen Montagerahmen für ein WC;
Fig. 7 in Parallelperspektivischer Darstellung zwei erfindungsgemäße Seitenteile für den Montagerahmen nach Fig. 1 oder
Fig. 8 einen Querschnitt durch das Seitenteil 11 in
Fig. 7;
Fig. 9 einen Querschnitt durch das Seitenteil 10 in Fig. 7.

In den Figuren 1 bis 5 ist ein Montagerahmen dargestellt, der zur Montage eines Waschbeckens gedacht ist. Der Rahmen 1 weist in vertikaler Richtung angeordnete Seitenteile 1.1 und 1.2 auf, die als U-Profile ausgebildet sind und durch Querstreben 1.3 und 1.4 miteinander verbunden sind. Innerhalb des Rahmens sind übliche Befestigungs- und Anschlußelemente für sanitäre Vorrichtungen angeordnet, die nicht im einzelnen beschrieben werden. Wichtig ist in diesem Zusammenhang, daß das nicht dargestellte Waschbecken an einer Platte 9 befestigt werden kann, die zwischen den beiden Seitenteilen 1.1 und 1.2 befestigt ist und aus Holz oder einem holzähnlichen Werkstoff besteht so daß in sie Löcher gebohrt werden können und das Waschbecken mit Holzschrauben in wählbarer Höhe an der Platte 9 befestigt werden kann.

Der Rahmen 1 ist an seiner Rückseite unmittelbar unterhalb der Rahmenoberseite an der Wand W befestigt, mit einer Befestigungsvorrichtung, die in den Figuren 2 bis 4 genauer dargestellt ist. Die Befestigungsvorrichtung weist eine Halteschiene 2 auf, die ein im wesentlichen U-förmiges Profil besitzt, mit einem kürzeren Schenkel 2.1 und einem längeren Schenkel 2.2 und ist mit dem längeren Schenkel 2. 2 so an der Wand befestigt, daß beide Schenkel 2.1 und 2.2 nach oben weisen. In diese an der Wand befestigte Halteschiene 2 greift ein Winkelprofilstück 3 ein, das am Rahmen 1 befestigt ist und über die ganze Rahmenbreite läuft, also eine weitere Querstrebe darstellt. Mittels des abwärtsweisenden Schenkels 3.1 dieses Winkelprofilstückes 3 wird der Rahmen 1 quasi in die Halteschiene 2 eingehängt, wobei das untere umgebogene Ende des Schenkels 3.1 auf dem Boden 2.3 der Halteschiene 2 aufsitzt. In diesem nach unten weisenden Schenkel 3.1 sind zwei Öffnungen vorgesehen, die ein Innengewinde aufweisen. Dies kann in der Praxis dadurch hergestellt werden, daß im Bereich dieser Öffnungen eine den Schenkel verstärkende Schraubenmutter 3.2 aufgeschweißt ist. Der Abstand der Öffnungen bzw. der Schraubenmutter 3.2 von der Unterkante des Schenkels 3.1 ist kleiner als die Höhe des kürzeren Schenkels 2.1 der Halteschiene 2. Durch die Schraubenmutter 3.2 ist ein Schraubenbolzen 4 geführt, dessen Gesamtlänge der lichten Weite der Halteschiene 2 entspricht, das heißt, daß er sich mit seinen beiden Enden an den Innenseiten der Schenkel 2.1 und 2.2 abstützt. An einem Ende des Schraubenbolzens 4 ist ein Mehrkantkopf 4.1 zum Ansetzen eines Werkzeuges vorgesehen. Durch Drehung des Schraubenbolzens 4 kann der abwärtsweisende Schenkel 3.1 des Winkelstückes auf die Wand W zu oder von ihr weg bewegt werden.

In Fig. 4 ist eine Variante der Wandbefestigungsvorrichtung nach Fig. 3 dargestellt, die mit einer Schalldämpfung versehen ist, durch welche verhindert wird, daß am Rahmen 1 entstehende Schwingungen auf die Wand W übertragen werden. Hierzu ist in die Halteschiene 2 eine Einlage 5 aus schalldämpfendem Material eingelegt, die ebenfalls im wesentlichen einen U-förmigen Querschnitt aufweist. Die Halterung ist ansonsten analog der Halterung nach Fig. 3 aufgebaut, und der Schraubenbolzen 4, der sich an den Innenwänden der Einlage 5 abstützt, ist entsprechend kürzer ausgeführt.

Selbstverständlich braucht sich die Einlage 5 nicht über die gesamte Länge der Halteschiene 2 zu erstrecken, sondern es können sich auch mehrere Einlagen über die Halteschiene 2, insbesondere im Bereich der Bolzen 4 verteilen.

Die Länge der Halteschiene 2 ist etwas kleiner, als die Breite des Rahmens 1. Dadurch wird erreicht, daß der Rahmen 1 beim Einhängen in die Halteschiene 2 in seitlicher Richtung S verschoben und justiert werden kann.

Am Unterteil des Rahmens 1 ist eine Bodenabstützvorrichtung vorgesehen. Hierzu sind in einer an der vorderen Unterkante des Rahmens 1 zwischen den Seitenteilen 1.1 und 1.2 angeordneten Querstrebe 1.4, die als geschlossenes Profilelement ausgebildet ist, vertikale Bohrungen 1.41 vorgesehen, durch welche Schraubenbolzen 7 hindurchgeführt sind, die in den Bohrungen 1.41 durch zwei oberhalb bzw. unterhalb der Querstrebe 1.4 angeordnete Schraubenmuttern 7.2 und 7.3 in einer bestimmten Lage fixiert sind und sich über ein Fußstück 7.1 auf dem Boden 8 abstützen. Diese Bodenstützvorrichtung ergibt zusammen mit der oben erläuterten Wandbefestigungsvorrichtung eine Gesamtbefestigung des Rahmens 1, die es erlaubt, den Rahmen 1 nach seiner Befestigunu in Richtung K nach vorne oder hinten zu verkippen, indem das Winkelprofilstück 3 zusammen mit dem Rahmenoberteil durch Drehen an den Schraubenbolzen 4 auf die Wand zu oder von der Wand weg bewegt wird.

Der Rahmen 1 kann somit nach dem Befestigen so einjustiert werden, daß seine Vorderfläche, an denen Verkleidungselemente angeordnet werden sollen, vertikal stehen.

In Figur 5 ist eine Variante der Bodenabstützvorrichtung dargestellt, bei der analog zu Ausführungsform der Wandbefestigungsvorrichtung nach Fig. 4 eine Schalldämmung vorgesehen ist. Zu diesem Zweck ist in den Bohrungen 1.41 jeweils ein Futter 8 aus schalldämmendem Material angeordnet, durch das die Schraubenbolzen 7 hindurchgeführt sind. Die Schraubenmuttern 7.2 und 7.3 stützen sich an Außenflanschen des Futters 8 ab. Auf diese Weise ist eine Schallübertragung vom Rahmen 1 über die Querstrebe 1.4 auf die Schraubenbolzen 7 und damit auf den Boden B unterbunden.

In Figur 6 ist ein Montagerahmen für ein WC dargestellt, der in seinem grundsätzlichen Aufbau dem Montagerahmen nach Fig. 1 entspricht. Aus diesem Grunde sind gleiche Bauteile mit gleichen Bezugsziffern versehen.

Die Wandbefestigungsvorrichtung des Montagerahmens nach Fig. 6 entspricht der Ausführung nach Fig. 2 und 3 bzw. nach Fig. 4. Innerhalb des Rahmens sind die für ein WC notwendigen Vorrichtungen und Anschlüsse, insbesondere ein Spülkanten 12 angeordnet.

Auch die Bodenabstützvorrichtung des Rahmens nach Fig. 6 entspricht der Ausführungsform nach Fig. 1 bzw. Fig. 5.

Ein wesentliches Merkmal des Montagerahmens nach Fig. 6 ist die Befestigung des WC-Körpers Die besondere Bodenabstützvorrichtung eröffnet die Möglichkeit, ein in den Rahmen 1 integriertes Traggestell für den WC-Körper vorzusehen. Hierzu sind einstückig mit der in Fig. 6 die Seitenteile 1.1 und 1.2 an der Unterkante des Rahmens 1 verbindenden Querstrebe 6 zwei Tragstützen 6.3 und 6.4 vorgesehen, die zusammen mit der Querstrebe 6 eine Art Tragkreuz bilden, an dem der WC-Körper befestigt werden kann. Die Tragstützen 6.3 und 6.4 sind von der Querstrebe 6 vertikal nach oben geführt, und die Querstrebe sowie Tragstützen bestehen aus geschlossenen Rohrprofilen mit Rechteckquerschnitt. Auf diese Weise wird eine außerordentlich stabile Konstruktion erreicht. Außerhalb der Tragstützen 6.3 und 6.4 befinden sich in der Querstrebe 6 die Bohrungen 6.1 und 6.2, durch welche die Schraubenbolzen 7 geführt sind, über die sich der Rahmen 1 in der oben bereits beschriebenen Weise auf den Boden B abstützt.

In den Figuren 7 bis 9 ist die erfindungsgemäße Ausführungsform eines zusätzlichen Montagerahmens dargestellt, die dann von besonderer Wichtigkeit ist, wenn sich die Verkleidung eines der oben beschriebenen Montagerahmen (Fig. 1-6) oder auch zweier nebeneinander angeordneter Montagerahmen über ein längeres Wandstück entweder zwischen zwei Montagerahmen oder im Anschluß an die Montagerahmen erstrecken soll, oder wenn unter Umständen über die gesamte Wandhöhe vertikal oder schräg verlaufende als Vorwandinstallation angebrachte Rohrstränge oder Versorgungsleitungen verkleidet werden sollen.

Zu diesem Zweck sind Seitenteile 10 bzw. 11 vorgesehenk die zur Befestigung von Verkleidungselementen allein oder fluchtend zu den Seitenteilen 1.1 und 1.2 angeordnet werden können. In diesem Falle ist es wichtig, daß nicht nur die Vorderflächen der Seitenteile 1.1 und 1.2, sondern auch die Vorderflächen der Seitenteile 10 bzw. 11 vertikal stehen. Es treten also hier im Grundsatz die gleichen Probleme auf, wie bei der Ausrichtung eines Montagerahmens gemäß den Fig. 1-6 selbst. Aus diesem Grunde sind die zusätzlichen Seitenteile 10 bzw. 11 an der Wand W in einer Weise befestigt, die es ermöglicht diese Seitenteile in ähnlicher Weise zu verkippen, wie den Rahmen 1.

Bei dem Seitenteil 10 ist dies in der Weise gelöst, daß sich das Seitenteil aus zwei Profilelementen 10.1 und 10.2 zusammensetzt, von denen das Profilelement 10.2 an der Wand befestigt ist, während das vordere Profilelement 10.1 mit seinem senkrecht zur Wand W stehenden Schenkel 10.3 an einem parallel und überlappend zum Schenkel 10. 3 angeordneten Schenkel 10.4 des Profilelementes 10.2 befestigt ist. Die Befestigung erfolgt über Schraubverbindungen 10. 5 in nicht eigens dargestellten Langlöchern, so daß eine Verkippung des Profilelementes 10.1 gegen das Profilelement 10.2 möglich ist.

Fig. 8 zeigt eine Ausführungsform eines Seitenteiles 11 bei dem eine Schalldämmung zwischen Seitenteil und der Wand W vorgesehen ist. In diesem Falle ist nur ein Profilelement 11.1 vorgesehen, das über in Langlöchern geführte Schraubverbindungen 11.3 mit einem oder mehreren Winkelstücken 11.2 verbunden ist, die aus schalldämmenden Material bestehen und an der Wand W befestigt sind.

## Patentansprüche

1. Montagerahmen zur Verkleidung von als Vorwandinstallation angebrachten Rohrsträngen oder Versorgungsleitungen, gekennzeichnet durch ein Seitenteil (10), das aus zwei vertikal angeordneten Profilelementen (10.1, 10.2) aufgebaut ist, von denen eines (10.2) an der Wand (W) befestigbar ist und die an zwei senkrecht zur Wand (W) und parallel zueinander stehenden Schenkeln (10.3, 10.4) über durch Langlöcher geführte Schraubenverbindungen (10.5) miteinander verbunden sind.

2. Montageelement zur Verkleidung von als Vorwandinstallation angebrachten Rohrsträngen oder Versorgungsleitungen, gekennzeichnet durch ein Seitenteil (11), das ein vertikal angeordnetes Profilelement (11.1) aufweist, welches über mindestens ein Winkelstück (11.2) aus schalldämmenden Material an der Wand (W) befestigbar ist, wobei die Verbindung zwischen Winkelstück (11.2) und Profilelement (11.1) über eine durch eine Langloch geführte Schraubverbindung (11.3) erfolgt.
